# FASCICULE DE BREVET EUROPEEN

(11) **EP 1 395 721 B1**
(45) Date de publication et mention de la délivrance du brevet: **11.03.2009**
(21) Numéro de dépôt: 02740854.1
(22) Date de dépôt: 04.06.2002
(51) Int. Cl.: E04F 13/14

(54) **PAREMENT DE PIERRES ARTIFICIELLES**
KUNSTSTEIN-FASSADENVERKLEIDUNG
ARTIFICIAL STONE FACING

(30) Priorité: 11.06.2001 FR 0107575
(43) Date de publication de la demande: 10.03.2004
(73) Titulaire: Styldal, 85150 La Mothe Achard (FR)
(72) Inventeur: LAURENT, Jean-Jacques, F-85430 Nieul-Le-Dolent (FR)
(74) Mandataire: Laget, Jean-Loup
(86) Numéro de dépôt international: PCT/FR2002/001873
(87) Numéro de publication internationale: WO 2002/101174

(56) Documents cités:
- FR-A- 616 628
- US-A- 5 885 502

## Description

La présente invention concerne un parement de pierres artificielles constitué de dalles élémentaires de façade et d'angle.

Les maçonneries de pierres sèches sont des constructions complexes et onéreuses car elles nécessitent d'une part une main d'oeuvre qualifiée pour conférer à l'ensemble un aspect esthétique agréable à l'oeil, d'autre part un temps de pose important du fait que la maçonnerie est réalisée au moyen d'un assemblage pierre par pierre. Les pierres sont en outre de plus en plus difficiles à trouver, en particulier lorsqu'elles sont destinées à la réalisation de grandes surfaces où il est nécessaire de disposer de pierres relativement homogènes.

Pour faciliter la mise en oeuvre de telles maçonneries, des pierres artificielles ont été créées. Toutefois, l'obligation de continuer à procéder à un assemblage pierre par pierre n'a pas permis de réduire de manière significative le temps de construction d'une telle maçonnerie.

On connaît également, à travers le brevet US-A-5.885.502, un parement constitué d'un assemblage de dalles, chaque dalle étant munie d'au moins une encoche sur son bord longitudinal et d'une pluralité d'encoches sur son bord transversal. Chaque encoche d'une dalle est destinée à coopérer avec une encoche d'un même type d'une dalle adjacente juxtaposée ou superposée. Ainsi, une encoche ménagée sur un bord transversal d'une dalle coopère avec une encoche ménagée sur un bord transversal d'une autre dalle tandis que, de manière analogue, une encoche ménagée sur un bord longitudinal d'une dalle coopère avec une encoche ménagée sur un bord longitudinal d'une autre dalle. De ce fait, les zones de raccordement des rives transversales des dalles sont parfaitement alignées d'une rangée à une autre. Il en résulte l'obligation, pour rompre cette continuité de construction, d'équiper chaque dalle d'une pluralité d'encochages, ce qui rend la dalle de construction et d'assemblage complexes. Il en résulte un temps de pose relativement long d'une telle construction même si ce temps est amélioré par rapport à une construction traditionnelle pierre à pierre.

On connaît également, à titre d'arrière-plan technologique, un revêtement formé par un assemblage de briques, comme l'illustre le brevet FR-A-0.616.628 où chaque brique en forme de U ménage ainsi entre ses branches une cavité destinée à recevoir les branches adjacentes de deux briques accolées d'une rangée de briques superposées. Toutefois, les contraintes nées de l'assemblage de briques ne sont pas comparables à celles nées de l'assemblage de pierres.

Un but de la présente invention est de proposer un parement de pierres artificielles imitant une maçonnerie de pierres traditionnelles et dont la conception permet de réduire considérablement le temps de pose et ne nécessite pas d'avoir recours à une main d'oeuvre qualifiée.

Un autre but de la présente invention est de proposer un parement apte à recouvrir tout support intérieur ou extérieur tel que béton, maçonnerie recouverte d'un enduit traditionnel, béton cellulaire, plâtre, carreaux de plâtre, plaque de plâtre cartonnée ou autres, la conception de ce parement permettant l'obtention, à partir de dalles au contour relativement simple, d'une impression d'ensemble d'un parement naturel dans lequel la répétition de l'assemblage est masquée pour supprimer toute impression d'un aspect factice du parement.

Un autre but de la présente invention est de proposer un parement de pierres artificielles réalisé en un matériau non gélif et facile d'entretien.

A cet effet, l'invention a pour objet un parement de pierres artificielles constitué de dalles élémentaires de façade et d'angle, caractérisé en ce que chaque dalle de façade et d'angle est conformée pour présenter l'apparence d'un assemblage de plusieurs pierres séparées par des lignes de joint et en ce que chaque dalle de façade est pourvue d'un encochage d'insertion d'un cabochon ou d'une demi-clé de réalisation identique aux dalles de façade, ces encochages étant essentiellement de deux types, le premier type étant une encoche continue disposée le long d'un bord dit longitudinal de la dalle et centrée par rapport aux bords transversaux de cette dalle, le second type étant une encoche ménagée dans l'angle d'une dalle soit à droite, soit à gauche pour former à l'état assemblé des dalles à encoches angulaires une encoche identique à la dimension de l'encoche du premier type, l'encoche de premier type constituant l'espace d'insertion d'une demi-clé, les encoches de premier et second type constituant, à l'état assemblé des dalles l'espace d'insertion du cabochon.

L'utilisation de dalles conformées pour présenter l'apparence d'un assemblage de plusieurs pierres séparées par des lignes de joint permet de disposer de dalles de plus grande dimension de sorte que la pose de quelques dalles suffit pour recouvrir une surface d'un mètre carré. Par ailleurs, ces dalles évitent les "coups de sabre" dans le calepinage des pierres. La présence d'une encoche unique sur chaque dalle de façade permet de rompre la continuité de la construction à la fois au niveau des lignes longitudinales et des lignes transversales pour éliminer tout aspect factice du parement obtenu. Un encochage unique sur chaque dalle permet l'obtention d'un parement dont chaque dalle est assemblée à une dalle adjacente juxtaposée par un bord transversal essentiellement rectiligne.

Par ailleurs, la présence d'encochages facilite la pose et limite les erreurs de sorte qu'une main d'oeuvre qualifiée n'est plus requise.

L'invention sera bien comprise à la lecture de la description suivante d'exemples de réalisation, en référence aux dessins annexés dans lesquels :
la figure 1 représente une vue schématique d'un parement à l'état assemblé de dalles élémentaires de façade et d'angle ;
la figure 2 représente une vue schématique de face d'un assemblage de dalles élémentaires de façade ;
la figure 3 représente une vue schématique de face d'un assemblage de dalles d'angle ;
la figure 4 représente de manière schématique plusieurs modèles de dalles de façade et
la figure 5 représente une vue schématique d'un parement similaire à la figure 1 dans lequel les pierres 11 ont été représentées.

Comme mentionné ci-dessus, l'invention a pour objet un parement de pierres artificielles imitant l'aspect d'une maçonnerie traditionnelle de pierres sèches. Ce parement 1 est constitué à partir de dalles élémentaires de façade représentées en 2 aux figures et de dalles élémentaires d'angle représentées en 7A, 7B aux figures.

Chaque dalle de façade 2 ou d'angle 7A, 7B est généralement obtenue par moulage d'une composition à base d'un liant, en particulier d'une résine de synthèse, de préférence une résine polyester, et de charges minérales telles que des charges de quartz, de silice, de marbre ou autres pour conférer à la dalle réalisée l'apparence d'un assemblage de plusieurs pierres 11 séparées par des lignes de joint 12 comme l'illustre la figure 4 dans laquelle plusieurs modèles de dalles de façade 2 ont été représentés, chaque modèle correspondant à une empreinte de moule différente.

Chaque dalle monobloc, ainsi réalisée, présente une épaisseur généralement comprise entre 12 et 15 mm. Elle peut ainsi être apposée sur un support généralement vertical, intérieur ou extérieur. A titre de support admissible, il peut être cité les maçonneries recouvertes d'un enduit traditionnel ou monocouche, les bétons cellulaires, le plâtre, les carreaux de plâtre, les plaques de plâtre cartonnées, etc. La composition des dalles permet d'obtenir des produits perméables à la vapeur d'eau par les joints non gélifs, de porosité très faible, de manière à faciliter leur entretien. Ces dalles se caractérisent en particulier par leur facilité de nettoyage lorsqu'elles sont revêtues de graffitis.

Comme l'illustre la figure 2, chaque dalle de façade 2 est pourvue d'un seul encochage 3 ou 4 ou encochage unique d'insertion d'un cabochon 6 ou d'une demi-clé 5. Le cabochon 6 ou la demi-clé 5 sont de réalisation identique aux dalles de façade 2 en ce sens qu'ils sont conformés pour présenter l'apparence d'un assemblage de plusieurs pierres 11 séparées par des lignes de joint 12. Ces encochages 3 et 4 sont essentiellement de deux types. Le premier type est une encoche 3 continue disposée le long d'un bord dit longitudinal de la dalle 2 et centrée par rapport aux bords transversaux de cette dalle 2. Le second type est une encoche 4 ménagée dans l'angle d'une dalle 2 soit à droite, soit à gauche pour former, à l'état assemblé des dalles 2 à encoches 4 angulaires, une encoche, de forme générale rectangulaire, identique à la dimension de l'encoche 3 du premier type. Ainsi, chaque dalle 2 de façade comporte soit un encochage de premier type, soit un encochage de second type. L'encoche 3 de premier type constitue ainsi l'espace d'insertion d'une demi-clé 5, cet espace affectant à nouveau une forme sensiblement rectangulaire. En d'autres termes, la demi-clé 5 correspond en dimension à l'espace intérieur de l'encoche 3. Les encoches 3 et 4 de premier et second types constituent quant à elles en coopération, à l'état assemblé des dalles 2, l'espace d'insertion du cabochon 6. De cette coopération des encoches 3 et 4, il en résulte un parement dans lequel les dalles 2 de façade sont décalées généralement d'un demi-pas d'une rangée à une autre. De ce fait, ces dalles 2 peuvent, au niveau de leur bord transversal, présenter un bord essentiellement rectiligne. En conséquence, du fait de la coopération des encoches 3 et 4, les dalles ne sont pas alignées au niveau de leur bord transversal d'une rangée à une autre rompant ainsi l'uniformité de l'assemblage. L'assemblage dalles de façade 2 et demi-clé 5 sera plus particulièrement réservé à la rangée la plus inférieure de dalles lorsque le parement est réalisé sur un support vertical et à la rangée la plus au-dessus des dalles pour les dalles dont l'encoche du premier ou du second type ne peut coopérer avec l'encoche des dalles sur lesquelles elles sont superposées.

Chaque dalle d'angle 7A, 7B comporte quant à elle au moins un chant 9 biseauté pour un assemblage à onglet avec une dalle d'angle adjacente, comme l'illustre la figure 3 dans laquelle l'angle du support vertical sur lequel doit être apposé le parement a été représenté en 13. La ou les pierres 11 disposées au voisinage d'un chant 9 biseauté d'une paire de dalles d'angle 7A, 7B assemblables à onglet sont assemblables à contact jointif pour donner, à l'état assemblé desdites dalles d'angle 7A, 7B, l'apparence d'une pierre d'angle 8 unique.

Comme l'illustre à nouveau la figure 3, les dalles d'angle 7A, 7B présentent au moins deux dimensions correspondant l'une aux dimensions des dalles 2 de façades, l'autre à la moitié d'une dalle 2 de façade coupée suivant son axe transversal médian. Les dalles d'angle de plus petite dimension sont représentées en 7B, tandis que les dalles d'angle de dimension correspondant aux dimensions des dalles 2 de façade sont représentées en 7A. Le fait de disposer de dalles d'angle 7A, 7B de dimensions différentes et de dalles 2 de façade à encochage autorise un assemblage en quinconce des dalles d'angle 7A, 7B et de façade 2 comme l'illustre la figure 1.

Pour aider à la pose de telles dalles et réduire encore le temps de réalisation d'un tel parement, les dalles d'angle 7A, 7B et de façade 2, y compris le cabochon 6 et la demi-clé 5, présentent, le long d'au moins une de leurs rives, au moins une languette 10 de calage venue de moulage avec la dalle pour former, entre dalles, une ligne brisée pour un produit de jointoiement. Du fait de la présence de ces languettes 10, le poseur dispose de moyens de repérage et d'aide au positionnement des dalles.

La réalisation d'un parement à partir des dalles d'angle et de façade décrites ci-dessus s'avère particulièrement aisée. Il convient dans un premier temps de préparer le support généralement vertical, intérieur ou extérieur, destiné à la réception des dalles. Ce support pourra ainsi être dépoussiéré de même que le verso des dalles. La planéité de ce support sera également vérifiée.

Dans une seconde étape, de la colle sera appliquée d'une part sur le support destiné à recevoir les dalles, d'autre part sur le verso des dalles. L'application de la colle sur le support pourra s'effectuer au moyen d'une truelle et le réglage de l'épaisseur de la couche de colle sera assuré au moyen d'une taloche crantée. De la même manière, la couche de colle appliquée sur le verso des dalles de pierre sera lissée.

Dans une étape suivante, les dalles seront collées suivant une disposition conforme à celle représentée à la figure 1. La ou les languettes 10 équipant chaque dalle devront toujours être positionnées sur le bord inférieur de la dalle. Une fois le collage effectué, il conviendra d'attendre de préférence 24 heures pour la réalisation des joints. L'étape de jointoiement pourra s'effectuer au moyen d'un pochoir. Il conviendra pour ce faire de remplir le pochoir avec un mortier de jointoiement puis de remplir les joints au moyen du contenu du pochoir. Une fois le matériau de jointoiement déposé, ce matériau pourra être serré et lissé au fer à joint de façon à réaliser un joint en creux qui permettra de faire ressortir les pierres de chaque dalle. Le surplus de matériau de mortier de jointoiement pourra être éliminé au moyen d'une truelle. Le joint pourra être ensuite fini avec une éponge légèrement humidifiée. Le parement obtenu présente un aspect très proche d'une maçonnerie de pierres traditionnelles.

## Revendications

1. Parement (1) de pierres artificielles constitué de dalles élémentaires (2, 7A, 7B) de façade et d'angle,
**caractérisé en ce que** chaque dalle de façade (2) et d'angle (7A, 7B) est conformée pour présenter l'apparence d'un assemblage de plusieurs pierres (11) séparées par des lignes de joint (12) et **en ce que** chaque dalle de façade (2) est pourvue d'un encochage (3, 4) d'insertion d'un cabochon (6) ou d'une demi-clé (5) de réalisation identique aux dalles de façade (2), ces encochages (3, 4) étant essentiellement de deux types, le premier type étant une encoche (3) continue disposée le long d'un bord dit longitudinal de la dalle (2) et centrée par rapport aux bords transversaux de cette dalle (2), le second type étant une encoche (4) ménagée dans l'angle d'une dalle (2) soit à droite, soit à gauche pour former à l'état assemblé des dalles (2) à encoches (4) angulaires une encoche identique à la dimension de l'encoche (3) du premier type, l'encoche (3) de premier type constituant un espace d'insertion d'une demi-clé (5), les encoches (3, 4) de premier et second type constituant, à l'état assemblé des dalles (2), un espace d'insertion du cabochon (6).

2. Parement (1) de pierres artificielles selon la revendication 1,
**caractérisé en ce que** les dalles d'angle (7A, 7B) et de façade (2), y compris le cabochon (6) et la demi-clé (5), présentent, le long d'au moins une de leurs rives, au moins une languette (10) de calage venue de moulage avec la dalle pour former, entre dalles, une ligne brisée pour un produit de jointoiement.

3. Parement (1) de pierres artificielles selon l'une des revendications 1 et 2,
**caractérisé en ce que** chaque dalle d'angle (7A, 7B) comporte au moins un chant (9) biseauté pour un assemblage à onglet avec une dalle d'angle adjacente.

4. Parement (1) de pierres artificielles selon la revendication 3, _
**caractérisé en ce que** la ou les pierres (11) disposées au voisinage d'un chant (9) biseauté d'une paire de dalles d'angle (7A, 7B) assemblables à onglet sont assemblables à contact jointif pour donner, à l'état assemblé desdites dalles d'angle (7A, 7B), l'apparence d'une pierre d'angle (8) unique.

5. Parement (1) de pierres artificielles selon l'une des revendications 1 à 4,
**caractérisé en ce que** les dalles d'angle (7A, 7B) présentent au moins deux dimensions correspondant l'une (7A) aux dimensions des dalles (2) de façade, l'autre (7B) à la moitié d'une dalle (2) de façade coupée suivant son axe transversal médian pour autoriser un assemblage en quinconce des dalles d'angle (7A, 7B) et de façade (2).

## Claims

1. Artificial stone facing (1) constituted by elementary façade and corner plates (2, 7A, 7B), **characterised in that** each facade plate (2) and each corner plate (7A, 7B) is formed so as to present the appearance of an assembly of several stones (11) separated by parting lines (12) and that each facade plate (2) is provided with a notch (3, 4) for insertion of a cabochon (6) and a half-wedge (5) carried out identically with the façade plates (2), said notches (3, 4) being essentially of two types, the first type being a continuous notch (3) provided along a so called longitudinal side of the plate (2) and centred with regard to the transverse sides of said plate (2), the second type being a notch (4) carried out at the corner of a plate (2), either to the left or to the right, so as to form, in an assembled state of the plates (2) having corner notches (4), a notch identical to the dimension of the notch (3) of the first type, the notch (3) of the first type constituting an insertion space for a half-wedge (5), the notches (3, 4) of the first and second type constituting, in an assembled state of the plates (2), an insertion space for the cabochon (6).

2. The artificial stone facing (1) as claimed in claim 1, **characterised in that** the corner plates (7A, 7B) and the façade plates (2), including the cabochon (6) and the half-wedge (5), present along at least one of their edges, at least one fitting tongue integrally obtained from the casting of the plate so as to form, between plates, a broken line for a jointing product.

3. The artificial stone facing (1) as claimed in claim 1 or 2, **characterised in that** each corner plate (7A, 7B) comprises at least one bevelled edge (9) for a mitre joint with an adjacent corner plate.

4. The artificial stone facing (1) as claimed in claim 3, **characterised in that** the stone or the stones (11) placed close to a bevelled edge (9) of a pair of corner plates (7A, 7B) apt to be mitre jointed are assembled in a butt-jointed contact so as to give, when said corner plates (7A, 7B) are in an assembled state, the appearance of a sole corner stone (8).

5. The artificial stone facing (1) as claimed in any of claims 1 to 4, **characterised in that** the corner plates (7A, 7B) present at least two dimensions of which one (7A) corresponds to the dimensions of the façade plates (2), and the other (7B) to half a façade plate (2) cut along its median transverse axis so as to enable a staggered assembly of the corner plates (7A, 7B) and the façade plates (2).

## Patentansprüche

1. Kunststein-Fassadenverkleidung (1) aus einzelnen Fliesen (2, 7A, 7B) für Fassade und Ecke,
**dadurch** gekenntzeichnet, daß jede Fassadefliese (2) oder Eckfliese (7A, 7B) so ausgebildet ist, daß sie wie eine Baugruppe von mehreren aneinandergefügten von Trennfugen (12) getrennten Steinen (11) aussieht, und daß jede Fassadefliese (2) eine Nutenstanze (3, 4) für die Einführung eines der Fassadenfliesen (2) identisch gemachten Ziernagels (6) oder halber Schlags (5) ausweist, wobei diese Nutenstänzen (3, 4) hautsächlich aus zwei Bauarttypen bestehen, der erste Typ bestehend aus einer durchgehenden Aussparung (3), der entlang eines Längsrandes der Fliese und mittig zwischen der Querränder dieser Fliese (2) vorgesehen ist und der zweite Typ bestehend aus einer Aussparung (4) die in der rechten oder linken Ecke einer Fliese (2), um, beim zusammengebauten Zustand der Aussparungen (4) aufweisenden Eckfliesen (2), eine der Größe der Aussparung (3) des ersten Typs entsprechende Aussparung, wobei die Aussparungen (3, 4) erstes und zweites Typ, beim zusammengebauten Zustand der Fliesen (2) eine Aufnahme für den Ziernagel bilden.

2. Kunststein-Fassadenverkleidung (1) nach Anspruch 1,
**dadurch** gekenntzeichnet, daß die Eckfliesen (7A, 7B) und die Fassadefliesen (2), einschlieslich Ziernagel (6) und halber Schlag (5), entlang wenigstens einer ihren Kanten, wenigstens einen mitgegossenen Positioniervorsprung (10) aufweisen, um eine gebrochene Linie zur einführung eins Mittel zum Fugen zwischen den Fliesen zu bilden.

3. Kunststein-Fassadenverkleidung (1) nach einer der Ansprüchen 1 und 2,
**dadurch** gekenntzeichnet, daß jede Eckfliese (7A, 7B) wenigstens eine abgeschrägte hohe Kante (9) für eine Gehrungsfuge mit einer benarbachten Eckfliese aufweist.

4. Kunststein-Fassadenverkleidung (1) nach Anspruch 3,
**dadurch** gekenntzeichnet, daß der bzw. die in der Nähe einer abgeschrägten hohen Kante (9) zweier mir einer Gehrungsfuge zu verbindenden Eckfliesen (7A, 7B) liegenden Steine (11) aneinanderstoßend gelegt werden können, um bei zusammengelegten Eckfliesen (7A, 7B) den Eindruck einer einzigen Eckfliese zu geben.

5. Kunststein-Fassadenverkleidung (1) nach einer der Ansprüchen 1 bis 4,
**dadurch** gekenntzeichnet, daß die Eckfliesen (7A, 7B) wenigstens zwei Größen aufweisen, wobei jeweils eine (7A) der Größe der Fassadefliesen (2) entspricht und die andere (7B) der Größe der Hälfte einer Fassadefliese, geschnitten längs seiner Querrmittelachse, um den Zusammenbau in Quicunxanordnung der Eckfliesen und der Fassadenfliesen zu erlauben.
